# EUROPÄISCHE PATENTSCHRIFT

(11) **EP 1 983 264 B1**
(45) Veröffentlichungstag und Bekanntmachung des Hinweises auf die Patenterteilung: **23.08.2017**
(21) Anmeldenummer: 08002271.8
(22) Anmeldetag: 07.02.2008
(51) Int. Cl.: F23N 5/12, F23N 5/24

(54) **Flammenüberwachungsvorrichtung mit einer Spannungserzeugungs- und Messanordnung; Betriebsverfahren zur Vorrichtung**
Flame monitoring device with voltage generator and voltage measuring device; Method for operation of the device
Dispositif de surveillance de flammes doté d'un système de mesure et de production de tension; procédé de fonctionnement pour le dispositif

(30) Priorität: 16.04.2007 DE 102007018122
(43) Veröffentlichungstag der Anmeldung: 22.10.2008
(73) Patentinhaber: Viessmann Werke GmbH & Co. KG, 35107 Allendorf (DE)
(72) Erfinder: Ries, Martin, 35066 Frankenberg/E. (DE); John, Werner, 35116 Hatzfeld (DE); Inacker, Fred, 35088 Battenberg (DE)
(74) Vertreter: Matias, Bruno M.

(56) Entgegenhaltungen:
- EP-A1- 0 159 748
- EP-A1- 0 617 234
- EP-A1- 1 719 947
- WO-A1-94/28354
- JP-A- S 625 014
- US-A- 3 853 455

## Beschreibung

Die Erfindung betrifft eine Flammenüberwachungsvorrichtung mit einer Spannungserzeugungs- und Messanordnung nach dem Oberbegriff des Anspruchs 1 und ein Verfahren zum Überwachen eines' Brenners mittels einer Flammenüberwachungsvorrichtung nach dem Oberbegriff des Anspruchs 9.

Aus der DE 100 25 769 A1 ist eine Flammenüberwachungsvorrichtung mit einer Spannungserzeugungs- und Messanordnung bekannt, in welcher ein Luft-Gasverhältnis einer Brennerflamme über eine Ionisationselektrode geregelt wird. Ionisationselektroden werden häufig zur Überwachung einer Gasflamme verwendet und nutzen die Gleichrichtereigenschaft der Gasflamme. Dazu wird an der Ionisationselektrode eine Wechselspannung angelegt und ein Ionisationsstrom wird an der Ionisationselektrode gemessen. Wenn keine Flamme vorhanden ist oder die Flamme erloschen ist, kommt der Ionisationsstrom zum Erliegen, so dass der Gasstrom abgestellt werden kann, um einer Gefahr durch unverbranntes, ausströmender Gas vorzubeugen. Während eine solche Sicherheitsüberwachung nur ein binärwertiges Ausgangssignal erfordert, wird in der DE 100 25 769 A1 vorgeschlagen, eine dynamische Rückmeldung der Ionisationselektrode zum Regeln der Flammeneigenschaften, insbesondere zum Regeln des Luft-/Brennstoffverhältnisses zu nutzen. In der EP 1 719 947 A1, ist ein Verfahren und eine Vorrichtung zur Flammenüberwachung gezeigt. Während einer Ladephase wird ein Kondensator auf einen Spannungswert aufgeladen und während der Entladungsphase wird der Kondensator über ein mit dem Flammensensor verbundenes Koppelglied entladen. Zur Flammenüberwachung wird das Laden und Entladen des Kondensators zyklisch wiederholt. Es ist dabei eine Aufgabe eine Flammenüberwachung bereitzustellen die vielseitig einsetzbar ist und eine einfache Signalauswertung ermöglicht

In der WO 94/28354 A1, ist ein Flammenberichtigungssensor mit einer pulsierenden Anregung gezeigt. Dabei injiziert ein Generator periodische Pulse mit wechselnder Spannung in eine Flammenregion und die Spannung über der Flammenregion wird über einen Filter/Verstärker verarbeitet wobei ein Ausgangssignal produziert wird das ungleich Null Ist wenn eine Flamme vorliegt und die Spannung vom Generator zugeführt wird. Es ist dabei eine Aufgabe ein Schaltplan bereitzustellen mit dem ohne redundante Bauteile eine ausfallsichere Operation möglich ist. Der Erfindung liegt insbesondere die Aufgabe zugrunde, eine gattungsgemäße Flammenüberwachungsvorrichtung bzw. ein Verfahren zum Betreiben einer solchen Flammenüberwachungsvorrichtung bereit zu stellen, in welcher bzw. welchem nicht nur die Flamme sondern auch die Flammenüberwachungsvorrichtung selbst überwacht werden kann. Die Erfindung geht aus von einer Flammenüberwachungsvorrichtung mit einer Spannungserzeugungs- und Messanordnung, welche eine Spannungserzeugungseinheit zum Erzeugen einer Zündspannung zum Betreiben einer Zündvorrichtung eines Brenners und/oder zum Erzeugen einer Ionisationsspannung einer Ionisationselektrode zum Überwachen einer Flamme des Brenners und eine Messeinheit zum Messen eines durch die Ionisationsspannung erzeugten Ionisationsstroms umfasst. Ferner umfasst die Flammenüberwachungsvorrichtung eine Steuereinheit zum Steuern der Spannungserzeugungseinheit und zum Auswerten der Messwerte der Messeinheit.

Es wird vorgeschlagen, dass die Steuereinheit dazu ausgelegt ist, wenigstens eine dynamische Rückmeldung der Spannungserzeugungs- und Messanordnung zu erfassen und zum Erkennen einer Fehlfunktion eines Elements der Spannungserzeugungs- und Messanordnung auszuwerten. Als Elemente der Spannungserzeugungs- und Messanordnung sollen insbesondere sicherheitsrelevante Bauteile oder Baugruppen der Spannungserzeugungs- und Messanordnung bezeichnet werden. Als zu überwachende Elemente in Betracht kommen insbesondere die Spannungserzeugungseinheit, die Ionisationselektrode, die Zündvorrichtung und die Messeinheit. Erfindungsgemäß wird die dynamische Rückmeldung der Spannungserzeugungs- und Messanordnung zur Überwachung derselben genutzt, so dass eine Betriebssicherheit eines Brenners mit einer gattungsgemäßen Flammenüberwachungsvorrichtung deutlich gesteigert werden kann.

Als "dynamische Rückmeldung" soll in diesem Zusammenhang insbesondere ein zeitabhängiges Signal mit einem kontinuierlichen oder quasikontinuierlichen Wertebereich bezeichnet werden, das eine Kenngröße für eine Spannung oder einen Strom in der Spannungserzeugungs- und Messanordnung bildet.

In der Erfindung wird vorgeschlagen, dass die Steuereinheit, die aus der dynamischen Rückmeldung eine Kenngröße für eine tatsächlich angelegte Zündspannung bildet, bzw. dass die dynamische Rückmeldung eine solche Kenngröße ist. Die dynamische Rückmeldung kann direkt proportional zur tatsächlich angelegten Zündspannung sein oder ein digitales Signal sein, das eine gemessene Zündspannung kodiert. Eine technisch einfache Auswertung der dynamischen Rückmeldung kann ermöglicht werden, wenn die dynamische Rückmeldung ein pulsweitenmoduliertes Signal ist, in welchem ein Tastverhältnis die tatsächlich angelegte Zündspannung kodiert. Die tatsächlich angelegte Zündspannung kann mittels einer Spannungsmessanordnung an einer Zündspule der Zündvorrichtung abgegriffen werden.

Ferner wird vorgeschlagen, dass die dynamische Rückmeldung eine Kenngröße für eine tatsächlich angelegte Ionisationsspannung bildet. Dadurch kann die Ionisationsspannung überwacht werden und Messfehler der Messeinheit, die durch eine fehlerhaft bestimmte Ionisationsspannung bedingt sind, können vermieden werden.

Wenn die Spannungserzeugungseinheit eine variable Spannungsquelle zum Erzeugen von sowohl der Zündspannung als auch der Ionisationsspannung umfasst, kann einerseits auf eine separate Spannungsquelle verzichtet werden und andererseits kann sowohl die Überwachung der Ionisationsspannung als auch die Überwachung der Zündspannung durch eine einzige Spannungsmessanordnung erfolgen.

Ferner wird vorgeschlagen, dass die Steuereinheit dazu ausgelegt ist, einen von der Messeinheit erfassten Messwert mit wenigstens einem vorgegebenen oberen oder unteren Schwellenwert zu vergleichen und ein Fehlersignal zu erzeugen, wenn der Messwert den oberen Schwellenwert übertrifft oder kleiner ist als der untere Schwellenwert. Dadurch kann für einen Bediener in einer einfachen Weise erkennbar gemacht werden, dass die Betriebskenngrößen der Flammenüberwachungseinrichtung einen durch den oberen Schwellenwert und den unteren Schwellenwert begrenzten Normalbereich verlassen haben. Das Fehlersignal kann als Warnsignal an einen Benutzer und/oder zum Erzeugen einer Notabschaltung des Brenner benutzt werden.

Wenn die Steuereinheit dazu ausgelegt ist, bei abgeschalteter Brennstoffzufuhr in einem Testbetrieb eine Zündspannung zu erzeugen und zu messen, kann die Zündspannung in reproduzierbaren Bedingungen ohne störende Einflüsse einer Brennerflamme separat gemessen werden.

Ferner wird vorgeschlagen, dass die Steuereinheit bei abgeschalteter Brennstoffzufuhr in einem Testbetrieb eine Zündfolgefrequenz zu bestimmt.

Aus der Zündfolgefrequenz können vorteilhaft Rückschlüsse auf den Zustand von Zündelektroden bzw. auf deren Abstand gezogen werden. Wenn der Abstand der Zündelektroden beispielsweise zu groß ist, zündet die Zündvorrichtung erst bei erhöhten Zündspannungen, so dass eine Zeit, die die Zündvorrichtung zum Aufladen der Zündspule benötigt, im Vergleich zu Normal- oder Regelbedingungen verlängert ist. Dies führt zu einer verlängerten Periode der Zündfolge und daher zu einer verringerten Zündfolgefrequenz.

Wenn die Steuereinheit dazu ausgelegt ist, die dynamische Rückmeldung in Form eines pulsweiten modulierten Signals zu empfangen und zu verarbeiten, kann die Auswertung mittels eines einfachen Tiefpassfilters erfolgen und ein Informationsverlust während einer Übertragung kann weitestgehend vermieden werden.

Ein ruhiger Dauerbetrieb kann durch einen Stromregler zum Erzeugen einer stabilen Ionisationsspannung erreicht werden.

In einer Weiterbildung der Erfindung wird vorgeschlagen, dass die Steuereinheit dazu ausgelegt ist, wenigstens eine erste dynamische Rückmeldung der Spannungserzeugungseinheit und eine zweite dynamische Rückmeldung der Messeinheit zu erfassen und zum Erkennen einer Fehlfunktion der Spannungserzeugungseinheit bzw. der Messeinheit zu nutzen.

Ferner betrifft die Erfindung ein Verfahren zum Überwachen eines Brenners mittels der beschriebenen Flammenüberwachungsvorrichtung, wobei die Flamme mittels eines von einer Ionisationselektrode erzeugten Ionisationsstroms überwacht wird.

Es wird vorgeschlagen, dass eine dynamische Rückmeldung der Flammenüberwachungsvorrichtung erfasst wird und eine Fehlfunktion wenigstens eines Elements der Flammenüberwachungsvorrichtung abhängig von der dynamischen Rückmeldung erkannt wird. Dadurch kann die Betriebssicherheit eines Brenners mit einer solchen Flammenüberwachungsvorrichtung weiter erhöht werden und ein Wartungsaufwand kann durch die teilweise Automatisierung der Wartung verringert werden.

Weitere Vorteile ergeben sich aus der nachfolgenden Figurenbeschreibung. Die Figuren zeigen ein Ausführungsbeispiel der Erfindung, welches eine Vielzahl von Merkmalen in Kombination enthält, die der Fachmann sinnvollerweise auch einzeln betrachten und zur weiteren Kombinationen zusammenfassen wird.

Dabei zeigen:
- Figur 1: eine Flammenüberwachungseinrichtung mit einer Spannungserzeugungs- und Messanordnung,
- Figur 2: eine Spannungserzeugungseinheit der Spannungserzeugungsund Messanordnung aus Figur 1,
- Figur 3: eine Messeinheit der Spannungserzeugungs- und Messanordnung aus Figur 2,
- Figur 4: eine erste dynamische Rückmeldung der Spannungserzeugungsund Messanordnung nach den Figuren 1 bis 3 bei Kurzschluss einer Zündelektrode,
- Figur 5: eine dynamische Rückmeldung der Spannungserzeugungs- und Messanordnung aus den Figuren 1 bis 3 bei normaler Zündung,
- Figur 6: eine dynamische Rückmeldung der Spannungserzeugungs- und Messanordnung bei Überschlag im Zündgerät und Unterbrechung der Zündelektrode,
- Figur 7: eine dynamische Rückmeldung der Spannungserzeugungs- und Messanordnung aus den Figuren 1 bis 3 mit einer verkürzten Zündfolge,
- Figur 8: eine dynamische Rückmeldung der Spannungserzeugungs- und Messanordnung aus den Figuren 1 bis 3 bei defekter Zündvorrichtung und
- Figur 9: eine dynamische Rückmeldung der Spannungserzeugungs- und Messanordnung aus den Figuren 1 bis 3 bei einem Kurzschluss der Ionisationselektrode.

Figur 1 zeigt schematisch eine Flammenüberwachungsvorrichtung zum Überwachen eines Brenners 22 mit einer Spannungserzeugungs- und Messanordnung 10. Die Spannungserzeugungs- und Messanordnung 10 umfasst eine Spannungserzeugungseinheit 12 zum Erzeugen einer Zündspannung, die zum Betreiben einer Zündvorrichtung 14 mit einer Zündmasse genutzt werden kann.

Ferner dient die Spannungserzeugungseinheit 12 zum Erzeugen einer Ionisationsspannung einer Ionisationselektrode 16 zum Überwachen einer Flamme 18 des Brenners 22. Außerdem umfasst die Spannungserzeugungs- und Messanordnung 10 eine Messeinheit 20 zum Messen eines durch die Ionisationsspannung erzeugten Ionisationsstroms. Die Ionisationsspannung ist eine Wechselspannung, die über der Flamme 18 des Brenners 22 abfällt.

Die Flamme 18 ist eine Gasflamme und hat eine Gleichrichtereigenschaft, da in der Flamme 18 Ladungsträger unterschiedlicher Polaritäten vorliegen, deren Mobilität sich stark unterscheidet. Dadurch fließt vorwiegend während einer Halbperiode der Ionisationsspannung, während welcher letztere ein bestimmtes Vorzeichen hat, der Ionisationsstrom von oder zu der Ionisationselektrode 16. Wenn die Flamme 18 erlischt, kommt auch der Ionisationsstrom zum Erliegen, was durch die Messeinheit 20 messbar ist. Falls dies geschieht, können geeignete Sicherheitsmaßnahmen getroffen werden, beispielsweise kann die Gaszufuhr abgeschaltet werden.

Die Auswertung der Signale der Messeinheit 20 und die Steuerung der Spannungserzeugungseinheit 12 erfolgt in einer Steuereinheit 24 der Flammenüberwachungsvorrichtung. Die Steuereinheit 24 steuert die Spannungserzeugungseinheit 12 mittels eines ersten, pulsweitenmodulierten Steuersignals 26a, das über eine erste Signalleitung 28a von der Steuereinheit 24 an die Spannungserzeugungseinheit 12 übertragen wird. Über eine zweite Signalleitung 28b überträgt die Steuereinheit 24 ein zweites, pulsweitenmoduliertes Steuersignal 26b an die Messeinheit 20. Das zweite Steuersignal 26b dient vorwiegend zur Vorgabe einer Messfrequenz, kann jedoch auch zum Steuern von Betriebsparametern der Messeinheit 20 genutzt werden. Über eine dritte Signalleitung 28c empfängt die Steuereinheit 24 eine erste dynamische Rückmeldung 30a von der Spannungserzeugungseinheit 12 der Spannungserzeugungs- und Messanordnung 10. Über eine vierte Signalleitung 28d empfängt die Steuereinheit 24 eine zweite dynamische Rückmeldung 30b von der Messeinheit 20. Die erste dynamische Rückmeldung 30a und die zweite dynamische Rückmeldung 30b sind jeweils pulsweitenmodulierte Signale, wobei ein Tastverhältnis der ersten dynamischen Rückmeldung 30a und der zweiten dynamischen Rückmeldung 30b einen kontinuierlichen Wertebereich hat und zeitabhängig ist. Der Wert des Tastverhältnisses kodiert, wie weiter unten detaillierter beschrieben, eine tatsächlich erzeugte Spannung in der Spannungserzeugungseinheit 12 bzw. eine von der Messeinheit 20 gemessene Spannung oder einen von der Messeinheit 20 gemessenen Ionisationsstrom.

Die Steuereinheit 24 ist dazu ausgelegt, aus der ersten dynamischen Rückmeldung 30a und der zweiten dynamischen Rückmeldung 30b eine Fehlfunktion eines Elements bzw. Bauteils der Spannungserzeugungs- und Messanordnung 10 zu erkennen und dazu die erste dynamische Rückmeldung 30a und die zweite dynamische Rückmeldung 30b auszuwerten. Das Tastverhältnis der ersten dynamischen Rückmeldung 30a ist eine Kenngröße für eine tatsächlich angelegte Zündspannung und das Tastverhältnis der zweiten dynamischen Rückmeldung 30b bzw. des zweiten pulsweitenmodulierten Signals ist eine Kenngröße für eine tatsächlich angelegte Ionisationsspannung oder für einen tatsächlich fließenden Ionisationsstrom.

Figur 2 zeigt einen Schaltplan der Spannungserzeugungseinheit 12 aus Figur 1 in einer detaillierteren Darstellung. An einem ersten Anschluss 32a liegt das erste pulsweitenmodulierte Steuersignal 26a der Steuereinheit 24 an, das in einem bevorzugten Ausführungsbeispiel eine Trägerfrequenz von 22 kHz hat. Ein zweiter Anschluss 32b ist mit der dritten Signalleitung 28a verbunden, so dass die Steuereinheit 24 über den zweiten Anschluss 32b die erste dynamische Rückmeldung 30a empfängt. Über das erste pulsweitenmodulierte Steuersignal 26a kann die Höhe einer Ausgangsspannung an einem Übertrager 34 eingestellt werden. Dabei wird durch eine Verringerung der Frequenz des pulsweitenmodulierten Steuersignals 26a, 26b die Ausgangsspannung und Leistung am Übertrager 34 vergrößert und umgekehrt wird durch eine Vergrößerung der Frequenz des pulsweitenmodulierten Steuersignals 26a, 26b die Ausgangsspannung und Leistung am Übertrager 34 verringert. Alternativ dazu kann die Steuereinheit 24 zum Erhöhen der Ausgangsspannung und Leistung am Übertrager 34 das positive Tastverhältnis des ersten, pulsweitenmodulierten Steuersignals 26a verändern. Erhöht man das Tastverhältnis, so steigt die Spannung am Übertrager 34. Ferner umfasst die Spannungserzeugungseinheit 12 einen Stromregler 36, der für eine stabile Ausgangsspannung im Arbeitspunkt sorgt.

Figur 3 zeigt einen Schaltplan der Messeinheit 20 der Spannungserzeugungs- und Messanordnung 10 aus Figur 1 in einer detaillierteren Ansicht. Ein erster Kontaktpunkt 38a ist mit der Ionisationselektrode 16 verbunden, so dass ein Ionisationsstrom an dem Kontaktpunkt 38a ein pulsweitenmoduliertes Signal, das die zweite dynamische Rückmeldung 30b bildet, an zwei Ausgängen erzeugt. Die Größe des Tastverhältnisses des an den beiden Ausgängen erzeugten, pulsweitenmodulierten Signals ist eine Kenngröße für den Ionisationsstrom.

Die an dem Übertrager 34 erzeugte Spannung führt dann zu einer Zündung der Zündvorrichtung 14, wenn diese eine Zündspannung übertrifft. Wenn die Spannung am Übertrager 34 einen geringeren Wert annimmt, erzeugt sie eine Ionisationsspannung an der Ionisationselektrode 16 und bewirkt daher, dass bei vorhandener Flamme 18 in dem als Matrixbrenner ausgebildeten Brenner 22 ein messbarer Ionisationsstrom fließt.

Der Wert der an dem Übertrager 34 anliegenden Spannung entscheidet daher darüber, ob die Spannung als Zündspannung oder als Ionisationsspannung genutzt wird. Daher bildet der Übertrager 34 der Spannungserzeugungseinheit 12 eine variable Spannungsquelle zum Erzeugen von sowohl einer Zündspannung als auch der Ionisationsspannung. Die variable Spannungsquelle ist, wie oben erörtert, durch die Wahl der Frequenz und/oder durch die Wahl eines Tastverhältnisses des ersten Steuersignals 26a, 26b verstellbar.

Im Betrieb vergleicht die Steuereinheit 24 den in der zweiten dynamischen Rückmeldung 30b kodierten, von der Messeinheit 20 erfassten Messwert und den in der ersten dynamischen Rückmeldung 30a, kodierten Wert in verschiedenen Betriebsmodi mit verschiedenen oberen Schwellenwerten und unteren Schwellenwerten. Wenn der Messwert bzw. Wert den jeweiligen oberen Schwellenwert übertrifft oder kleiner ist als der untere Schwellenwert, erzeugt die Steuereinheit 24 ein Fehlersignal und veranlasst gegebenenfalls eine Notabschaltung des Brenners 22.

Die Steuereinheit 24 ist eine programmierbare Recheneinheit, die mit einer Software ausgestattet ist, die außerhalb eines Normalbetriebs des Brenners 22 einen Testbetrieb der Flammenüberwachungsvorrichtung steuert. In dem Testbetrieb erzeugt die Steuereinheit 24 über das erste Steuersignal 26 eine Zündspannung bzw. Ionisationsspannung und misst diese.

Figur 4 zeigt den zeitlichen Verlauf der ersten dynamischen Rückmeldung 30a der Spannungserzeugung- und Messanordnung 10 im Testbetrieb, d.h. bei abgeschalteter Brennstoffzufuhr, und zwar im Fall eines Kurzschlusses einer Zündelektrode. Wenn die Zündelektrode kurzgeschlossen ist, kann sich trotz der angesteuerten Wechselspannung am Übertrager 34 keine Spannung aufbauen, so dass die dynamische Rückmeldung 30a, 30b einen konstanten Wert annimmt.

Figur 5 zeigt die Ausgangsspannung am Übertrager 34 und die erste dynamische Rückmeldung 30a, 30b bei normaler Zündung. Es ist erkennbar, dass die Amplitude der am Übertrager 34 anliegenden Wechselspannung periodisch anwächst, um sich, wenn sie eine Zündschwelle erreicht, in der Zündung zu entladen.

Im Gegensatz zu dem in Figur 4 dargestellten Fehlerfall, in welchem die erste dynamische Rückmeldung 30a permanent auf ca. 3 Volt liegt, variiert bei normaler Zündung die in der ersten dynamischen Rückmeldung 30a kodierte Zündspannung um ca. 1,5 Volt.

Die Steuereinheit 24 erfasst im Testbetrieb bei abgeschalteter Brennstoffzufuhr eine Zündfolgefrequenz bzw. Zündfolgeperiode, um daraus Rückschlüsse auf einen Verschleißzustand der Zündelektrode zu ziehen.

Figur 6 zeigt ein Beispiel einer Zündfolge, in welcher eine Zündfolgenperiode 145 ms beträgt.

Figur 7 zeigt eine Zündfolge, in welche eine Zündfolgefrequenz 156 ms beträgt.

Ist in der Zündvorrichtung 14 die Verbindung zur Zündelektrode unterbrochen oder hat der Abstand der Zündelektrode zur Zündmasse einen zulässigen Wert überschritten, kann dies durch eine Auswertung des ersten dynamischen Rückmeldesignals erfasst werden. Dabei verkürzt sich die Zündfolge, wenn eine Unterbrechung oder ein unzulässiger Abstand vorliegt.

Figur 8 zeigt einen in einem Testbetrieb von der Steuereinheit 24 erfassten Verlauf der Messsignale in dem Fehlerfall einer defekten Spannungserzeugungseinheit 12 bzw. einer defekten Zündvorrichtung 14. Die Ausgangsspannung an dem Übertrager 34 erreicht zwar die erforderliche Zündschwelle, eine Zündfolge ist jedoch nicht erkennbar.

Figur 9 zeigt schließlich eine dynamische Rückmeldung 30a, 30b der Spannungserzeugungs- und Messanordnung 10 bei einem Kurzschluss der Ionisationselektrode 16. Die Ausgangsspannung am Übertrager 34 erreicht nicht ihren Normalwert, was auch an der ersten dynamischen Rückmeldung 30a, 30b erkennbar ist. Die Messung bzw. die Überprüfung des Kurzschlusses der Ionisationselektrode 16 kann insbesondere auch bei eingeschaltetem Brenner 22 erfolgen. Die Steuereinheit 24 vergleicht einen über die erste dynamische Rückmeldung 30a, 30b erfassten Wert der Ionisationsspannung im Normalbetrieb mit einem vorgegebenen, gespeicherten Wert, der einer Ionisationsspannung unmittelbar nach der Herstellung der Ionisationselektrode 16 bzw. der Flammenüberwachungsvorrichtung entspricht. Eine graduelle Verschlechterung bzw. ein Verschleiß der Ionisationselektrode 16 ist durch einen langsamen Abfall der über die erste dynamische Rückmeldung 30a, 30b erfassten Ionisationsspannung erkennbar. Ein Warnsignal wird von der Steuereinheit 24 erzeugt, wenn die über die erste dynamische Rückmeldung 30a, 30b erfasste Ionisationsspannung einen kritischen Wert unterschreitet. Der Benutzer wird durch das Warnsignal zum Austausch der Ionisationselektrode 16 aufgefordert. Alternativ dazu kann beim Erreichen des gleichen oder eines zweiten Schwellenwerts eine Notabschaltung des Brenners 22 erfolgen.

## Patentansprüche

1. Flammenüberwachungsvorrichtung mit einer Spanriungserzeugungs- und Messanordnung (10), welche
- eine Spannungserzeugungseinheit (12) zum Erzeugen einer Zündspannung zum Betreiben einer Zündvorrichtung (14) eines Brenners (22) und zum Erzeugen einer Ionisationsspannung einer Ionisationselektrode (16) zum Überwachen einer Flamme (28) des Brenners (22) und
- eine Messeinheit (20) zum Messen eines durch die Ionisationasspannung erzeugten Ionisationsstroms umfasst,
sowie mit einer Steuereinheit (24) zum Steuern der Spannungserzeugungseinheit (12) und zum Auswerten der Messwerte der Messeinheit (20), und
die Steuereinheit (24) dazu ausgelegt ist, wenigstens eine dynamische Rückmeldung (30a, 30b) der Spannungserzeugungs- und Messanordnung (10) zu erfassen zum Erkennen einer Fehlfunktion eines Elements der Spannungserzeugungs- und Messanordnung (10) auszuwerten, **dadurch gekennzeichnet, dass** die wenigstens eine dynamische Rückmeldung (30a) eine Kenngröße für eine tatsächlich angelegte Zündspannung umfasst.

2. Flammenüberwachungsvorrichtung nach Anspruch 1, **dadurch gekennzeichnet, dass** die wenigstens eine dynamische Rückmeldung (30a, 30b) auch eine Kenngröße für einen Ionisationsstrom der Ionisationselektrode (16) umfasst.

3. Flammenüberwachungsvorrichtung nach einem der vorhergehenden Ansprüche, **dadurch gekennzeichnet, dass** die Spannungserzeugungseinheit (12) eine variable Spannungsquelle (34) zum Erzeugen von sowohl der Zündspannung als auch der Ionisationsspannung umfasst.

4. Flammenüberwachungseinrichtung nach einem der vorhergehenden Ansprüche, **dadurch gekennzeichnet, dass** die Steuereinheit (24) dazu ausgelegt ist, einen von der Messeinheit (20) erfassten Messwerte mit wenigstens einem vorgegebenen oberen oder unteren Schwellenwert zu vergleichen und ein Fehlersignal zu erzeugen, wenn der Messwert den oberen Schwellenwert übertrifft oder kleiner ist als der untere Schwellenwert.

5. Flammenüberwachungsvorrichtung nach einem der vorhergehenden Ansprüche, **dadurch gekennzeichnet, dass** die Steuereinheit (24) dazu ausgelegt ist, bei abgeschalteter Brennstoffzufuhr in einem Testbetrieb eine Zündspannung zu erzeugen und zu messen.

6. Flammenüberwachungsvorrichtung nach einem der vorhergehenden Absprüche, **dadurch gekennzeichnet, dass** die Steuereinheit (24) dazu ausgelegt ist, bei abgeschalteter Brennstoffzufuhr in einem Testbetrieb eine Zündfolgefrequenz zu bestimmen.

7. Flammenüberwachungseinrichtung nach einem der vorhergehenden Ansprüche, **dadurch gekennzeichnet, dass** die Steuereinheit (24) dazu ausgelegt ist, die wenigstens eine dynamische Rückmeldung (30a, 30b) in Form eines pulsweitenmodulierten Signals zu empfangen und zu verarbeiten.

8. Flammenüberwachungseinrichtung nach einem der vorhergehenden Ansprüche, **gekennzeichnet durch** einem Stromregler (36) zum Erzeugen einer stabilen Ionisationsspannung.

9. Verfahren zum Überwachen eines Brenners (22) mittels einer Flammenüberwachungsvorrichtung, gemäß Anspruch 1 wobei die Flamme (28) mittels eines von einer Ionisationselektrode (16) erzeugten Ionisationsstroms überwacht wird, wobei die wenigstens eine dynamische Rückmeldung (30a, 30b) der Flammenüberwachungsvorrichtung erfasst wird und eine Fehlfunktion wenigstens eines Elements der Flammenüberwachungsvorrichtung abhängig von der wenigstens einen dynamischen Rückmeldung (30a, 30b) erkannt wird.

## Claims

1. A flame monitoring apparatus including a voltage generating and measuring assembly (10), comprising
- a voltage generating unit (12) for generating an ignition voltage for operating an ignition apparatus (14) of a burner (22) and for generating an ionization voltage of an ionization electrode (16) for monitoring a flame (28) of said burner (22), and
- a measuring unit (20) for measuring an ionization current generated by said ionization voltage,
further comprising a control unit (24) for controlling said voltage generating unit (12) and for evaluating the measured values of said measuring unit (20), and
wherein said control unit (24) is configured to acquire at least one dynamic feedback signal (30a, 30b) of said voltage generating and measuring assembly (10) and to evaluate it to detect a malfunction of an element of said voltage generating and measuring assembly (10),
**characterized in that** said at least one dynamic feedback signal (30a) comprises a characteristic variable for an ignition voltage actually applied.

2. The flame monitoring apparatus according to claim 1, **characterized in that** said at least one dynamic feedback signal (30a) comprises a characteristic variable for an ionization current of said ionization electrode (16).

3. The flame monitoring apparatus according to at least one of the preceding claims, **characterized in that** said voltage generating unit (12) comprises a variable voltage source (34) for generating both said ignition voltage and said ionization voltage.

4. The flame monitoring apparatus according to at least one of the preceding claims, **characterized in that** said control unit (24) is configured to compare a measured value acquired by said measuring unit (20) to at least one predetermined upper or lower threshold value and to generate an error signal when the measured value exceeds the upper threshold value or is less than the lower threshold value.

5. The flame monitoring apparatus according to at least one of the preceding claims, **characterized in that** said control unit (24) is configured to generate and to measure an ignition voltage in a test mode when the fuel supply is switched off.

6. The flame monitoring apparatus according to at least one of the preceding claims, **characterized in that** said control unit (24) is configured to determine an ignition sequence frequency in a test mode when the fuel supply is switched off.

7. The flame monitoring apparatus according to at least one of the preceding claims, **characterized in that** said control unit (24) is configured to receive and process said at least one dynamic feedback signal (30a, 30b) in the form of a pulse width modulated signal.

8. The flame monitoring apparatus according to at least one of the preceding claims, **characterized by** a current regulator (36) for generating a stable ionization voltage.

9. A method for monitoring a burner (22) by means of a flame monitoring apparatus according to claim 1, wherein the flame (28) is monitored by means of an ionization current generated by an ionization electrode (16), wherein said at least one dynamic feedback signal (30a, 30b) of said flame monitoring apparatus is acquired and a malfunction of at least one element of said flame monitoring apparatus is detected based on said at least one dynamic feedback signal (30a, 30b).

## Revendications

1. Dispositif de surveillance de flammes doté d'un système de génération et de mesure de tension (10), qui comprend
- une unité de génération de tension (12) pour générer une tension d'allumage destinée à faire fonctionner un dispositif d'allumage (14) d'un brûleur (22) et pour générer une tension d'ionisation d'une électrode d'ionisation (16) destinée à surveiller une flamme (28) du brûleur (22), et
- une unité de mesure (20) pour mesurer un courant d'ionisation généré par la tension d'ionisation,
et doté d'une unité de commande (24) pour commander l'unité de génération de tension (12) et pour évaluer les valeurs de mesure de l'unité de mesure (20),
l'unité de commande (24) étant conçue pour saisir au moins une information de retour dynamique (30a, 30b) du système de génération et de mesure de tension (10) pour reconnaître une erreur de fonctionnement d'un élément du système de génération et de mesure de tension (10),
**caractérisé en ce que** ladite au moins une information de retour dynamique (30a) comprend une grandeur caractéristique pour une tension d'allumage appliquée réellement.

2. Dispositif de surveillance de flammes selon la revendication 1, **caractérisé en ce que** ladite au moins une information de retour dynamique (30a, 30b) comprend également une grandeur caractéristique pour un courant d'ionisation de l'électrique d'ionisation (16).

3. Dispositif de surveillance de flammes selon l'une des revendications précédentes, **caractérisé en ce que** l'unité de génération de tension (12) comprend une source de tension variable (34) pour générer aussi bien la tension d'allumage que la tension d'ionisation.

4. Dispositif de surveillance de flammes selon l'une des revendications précédentes, **caractérisé en ce que** l'unité de commande (24) est conçue pour comparer une valeur de mesure détectée par l'unité de mesure (20) avec au moins une valeur seuil donnée supérieure ou inférieure et pour générer un signal d'erreur si la valeur de mesure dépasse la valeur seuil supérieure ou est inférieure à la valeur seuil inférieure.

5. Dispositif de surveillance de flammes selon l'une des revendications précédentes, **caractérisé en ce que** l'unité de commande (24) est conçue pour générer et mesurer une tension d'allumage lors d'un fonctionnement test, l'alimentation en carburant étant coupée.

6. Dispositif de surveillance de flammes selon l'une des revendications précédentes, **caractérisé en ce que** l'unité de commande (24) est conçue pour déterminer une fréquence de succession d'allumage lors d'un fonctionnement test, l'alimentation en carburant étant coupée.

7. Dispositif de surveillance de flammes selon l'une des revendications précédentes, **caractérisé en ce que** l'unité de commande (24) est conçue pour recevoir et traiter ladite au moins une information de retour dynamique (30a, 30b) sous la forme d'un signal modulé en largeur d'impulsion.

8. Dispositif de surveillance de flammes selon l'une des revendications précédentes, **caractérisé par** un régulateur de courant (36) pour générer une tension d'ionisation stable.

9. Procédé de surveillance d'un brûleur (22) au moyen d'un dispositif de surveillance de flammes selon la revendication 1, dans lequel on surveille la flamme (28) au moyen d'un courant d'ionisation généré par une électrode d'ionisation (16), on saisit ladite au moins une information de retour dynamique (30a, 30b) du dispositif de surveillance de flammes et on reconnaît une erreur de fonctionnement d'au moins un élément du dispositif de surveillance de flammes en fonction de ladite au moins une information de retour dynamique (30a, 30b).
